# FASCICULE DE BREVET EUROPEEN

(11) **EP 0 642 142 B1**
(45) Date de publication et mention de la délivrance du brevet: **30.01.2002**
(21) Numéro de dépôt: 94202487.8
(22) Date de dépôt: 31.08.1994
(51) Int. Cl.: H01F 17/04

(54) **Bobine de self-inductance**
Drosselspule
Self-inductance coil

(30) Priorité: 01.09.1993 FR 9310427
(43) Date de publication de la demande: 08.03.1995
(73) Titulaire: Koninklijke Philips Electronics N.V., 5621 BA Eindhoven (NL)
(72) Inventeur: Rouet, Pascal, Société Civile S.P.I.D, F-75008 Paris (FR)
(74) Mandataire: Charpail, François

(56) Documents cités:
- CH-A- 240 899
- DE-A- 4 139 440
- DE-B- 1 259 976
- US-A- 2 776 413
- PATENT ABSTRACTS OF JAPAN vol. 9, no. 126 (E-318) (1849) 31 Mai 1985 & JP-A-60 012 712 (NIHON FERRITE) 23 Janvier 1985
- PATENT ABSTRACTS OF JAPAN vol. 17, no. 272 (E-1371) 26 Mai 1993 & JP-A-05 013 213 (MURATA MFG) 22 Janvier 1993
- ENCYCLOPOEDIA UNIVERSALIS, 1980, volume 6, pages 1039-1042, "FERRITES"

## Description

La présente invention concerne une bobine de self-inductance, destinée à injecter un courant à basse fréquence dans un câble d'un réseau de distribution de télévision, bobine comportant un enroulement bobiné sur un cylindre fait de matière plastique moulée contenant un noyau magnétique rectiligne.

Une telle bobine de self-inductance est utilisée pour injecter un courant à basse fréquence, par exemple de l'ordre d'une dizaine d'ampères avec une fréquence de 50 Hz ou 60 Hz, dans un câble d'un réseau de distribution de télévision, pour alimenter divers appareils.

Une bobine comportant un enroulement bobiné sur un noyau magnétique rectiligne présentant des entrefers est connue du brevet français N° 951.963. Ce brevet décrit une bobine destinée à une application à basse fréquence (lampes à décharge), dont on désire pouvoir ajuster le seuil de saturation, et qui présente à cet effet un ou plusieurs évidements à l'intérieur d'un noyau rectiligne. Le document ne traite pas du comportement de la bobine en ce qui concerne le blocage de courants à haute fréquence.

Une autre bobine du même type est connue du brevet CH-A-240 899.

Une bobine destinée à l'application mentionnée plus haut doit avoir une impédance suffisante pour bloquer les signaux de télévision à haute fréquence, et laisser passer le courant alternatif à basse fréquence. Elle doit également présenter peu de résonnances parasites pour ne pas perturber la bande passante du réseau de distribution entre 5 MHz et plus de 1 GHz. En outre dans un tel réseau de distribution les signaux à haute fréquence sont modulés de façon parasite à la fréquence du courant d'alimentation (modulation de ronflement), à cause de non linéarités dues à des phénomènes d'hystérésis et de saturation dans la matière du noyau de la bobine.

L'invention a pour but d'atténuer notablement la modulation de ronflement en maintenant une impédance suffisante pour les signaux à haute fréquence, et sans augmenter excessivement le volume de la bobine.

L'invention tire profit des caractéristiques de saturation des noyaux ouverts en fonction de leur géométrie et de la propriété de dispersion des champs magnétiques dans un noyau ouvert en fonction de la fréquence.

Ainsi une bobine selon l'invention est remarquable en ce que le noyau magnétique est constitué d'une pluralité de cylindres de ferrite emprisonnés dans le cylindre de matière plastique, placés dans le prolongement l'un de l'autre et maintenus en place par leur moulage dans la matière plastique du cylindre, avec un espace entre chacun d'eux.

Aux basses fréquences (50 Hz) la saturation dépend surtout de la forme géométrique du noyau et en particulier de sa longueur. Pour un courant d'excitation donné dans la bobine, plus un noyau ouvert est court, moins il sature. En associant plusieurs noyaux ouverts séparés par des espaces, l'ensemble sature moins et l'inductance diminue aux basses fréquences mais cela importe peu. Par contre, au fur et à mesure que la fréquence augmente, la conductibilité magnétique dans le matériau du noyau diminue, de plus en plus de lignes de force ne coupent que partiellement la matière des noyaux ouverts, et il est possible de considérer alors que l'inductance de blocage est composée de plusieurs inductances en série, presque pas couplées entre elles. Ainsi le fait que le noyau soit divisé n'a qu'une faible influence sur la valeur de l'inductance aux fréquences élevées.

Avantageusement le cylindre de matière plastique moulée comporte sur sa surface extérieure cylindrique un sillon hélicoïdal.

Ce sillon permet de guider le fil pendant le bobinage et de le maintenir en place par la suite. En outre, non seulement la saturation mais aussi d'éventuelles vibrations engendrent une modulation parasite. Un avantage subsidiaire à la fois du surmoulage des noyaux et de la présence de la rainure est donc que la modulation parasite due à cette cause aussi est fortement diminuée, puisque le fil aussi bien que les noyaux sont mécaniquement bien immobilisés.

Avantageusement les cylindres de ferrite sont au nombre de trois ; pour une bobine destinée à bloquer des signaux ayant une fréquence comprise entre 5 mégahertz et plus de 1 gigahertz tout en assurant le passage de courants d'une dizaine d'ampères à 50 Hz, le noyau est fait de préférence de trois cylindres de ferrite en matériau ferroxcube 4B1 dont le diamètre est compris entre 7 et 13 millimètres, ayant chacun une longueur comprise entre 8 et 16 millimètres et séparés par des espaces compris chacun entre 1 et 3 millimètres, et le bobinage comprend un nombre de tours compris entre 20 et 40, bobinés avec un fil dont le diamètre est compris entre 8 et 16 dixièmes de millimètre.

Ces aspects de l'invention ainsi que d'autres aspects plus détaillés apparaîtront plus clairement grâce à la description suivante d'un mode de réalisation non limitatif.

La figure 1 est un schéma d'utilisation d'une bobine selon l'invention.

La figure 2 est une vue en coupe axiale d'un noyau cylindrique pour une bobine selon l'invention.

Le dispositif dont le schéma est représenté sur la figure 1 comporte une ligne ou câble de distribution de télévision 1, faisant partie d'un réseau de distribution de télévision, et un dispositif d'introduction de courant d'alimentation à basse fréquence, constitué de :
- une source 8 d'alimentation dont la tension est, par exemple, de 50 volts alternatifs à 50 Hz, et qui est reliée à une borne 2,
- une bobine de self-inductance L selon l'invention, qui injecte du courant à basse fréquence dans la ligne 1 à partir de la borne 2,
- un condensateur C qui assure un découplage en haute fréquence du pied de l'inductance L.

Le courant en question est habituellement compris entre huit et douze ampères.

Le noyau magnétique selon l'invention, représenté sur la figure 2, est constitué de trois cylindres de ferrite 4, 5, 6 placés bout à bout avec un espace entre chacun d'eux.

Ces cylindres de ferrite sont surmoulés dans un cylindre 3 fait de matière plastique. Ce cylindre de matière plastique moulée 3 comporte sur sa surface extérieure cylindrique un sillon 7 hélicoïdal.

Pour mettre au point les dimensions d'une telle bobine, il faut jouer sur l'écartement des cylindres de ferrite, leur nombre, et leur longueur individuelle. Des performances intéressantes ont été obtenues avec une bobine présentant les caractéristiques suivantes : le noyau est fait de trois cylindres de ferrite en matériau ferroxcube 4B1 dont le diamètre est de 10 millimètres, ayant chacun une longueur de 12 millimètres et séparés par des espaces de 2 millimètres chacun. Le bobinage comprend 24 tours bobinés avec un fil de 10/10^{e} de millimètre.

Pour la fabrication d'une bobine de self-inductance selon l'invention on a utilisé un moulage par injection à chaud de matière thermoplastique et on a maintenu les noyaux de ferrite en position pendant l'injection au moyen de picots.

## Revendications

1. Bobine de self-inductance, destinée à injecter un courant à basse fréquence dans un câble d'un réseau de distribution de télévision, bobine comportant un enroulement bobiné sur un cylindre fait de matière plastique moulée contenant un noyau magnétique rectiligne, **caractérisée en ce que** le noyau magnétique est constitué d'une pluralité de cylindres de ferrite (4, 5, 6) emprisonnés dans le cylindre de matière plastique (3), placés dans le prolongement l'un de l'autre et maintenus en place par leur moulage dans la matière plastique du cylindre, avec un espace entre chacun d'eux.

2. Bobine de self-inductance selon la revendication 1, **caractérisé en ce que** les cylindres de ferrite sont au nombre de trois.

3. Bobine de self-inductance selon la revendication 1, **caractérisé en ce que** le cylindre fait de matière plastique moulée comporte sur sa surface extérieure un sillon hélicoïdal (7).

4. Bobine de self-inductance selon l'une des revendications 1 ou 3, **caractérisé en ce que**, la bobine étant destinée à bloquer des signaux ayant une fréquence comprise entre 5 mégahertz et plus de 1 gigahertz tout en assurant le passage de courants d'une dizaine d'ampères à 50 Hz, le noyau est fait de trois cylindres de ferrite en matériau dit "ferroxcube 4B1" dont le diamètre est compris entre 7 et 13 millimètres, ayant chacun une longueur comprise entre 8 et 16 millimètres et séparés par des espaces compris chacun entre 1 et 3 millimètres, et le bobinage comprend un nombre de tours compris entre 20 et 40, bobinés avec un fil dont le diamètre est compris entre 8 et 16 dixièmes de millimètre.

## Patentansprüche

1. Drosselspule zum Injizieren eines Niederfrequenzstroms in ein Kabelfernsehnetzwerk, wobei die Spule aus Windungen besteht, die auf einen Formzylinder aus Kunststoffmaterial aufgewickelten sind, der einen geradförmigen Magnetkern enthält, **dadurch gekennzeichnet, daß** der Magnetkern aus einer Vielzahl Ferritzylinder (4, 5, 6) gebildet wird, in den Zylinder aus Kunststoffmaterial (3) eingeschlossen, jeweils aneinanderschließend angeordnet und von der Kunststofform im Zylinder gehalten, mit einem jeweiligen Freiraum dazwischen.

2. Drosselspule nach Anspruch 1, **dadurch gekennzeichnet, daß** sie drei Ferritzylinder aufweist.

3. Drosselspule nach Anspruch 1, **dadurch gekennzeichnet, daß** der Formzylinder aus Kunststoffmaterial auf seiner Außenfläche eine gewindeförmige Rille (7) aufweist.

4. Drosselspule nach einem der Ansprüche 1 oder 3, **dadurch gekennzeichnet, daß** die Spule zum Sperren von Signalen mit einer Frequenz zwischen 5 Megahertz und über 1 Gigahertz unter Gewährleistung dessen bestimmt ist, Ströme von ca. zehn Ampere und 50 Hz durchzulassen, der Kern aus drei Ferritzylindern aus "Ferroxcube 4B1" mit einem Durchmesser zwischen 7 und 13 Millimetern, mit einer jeweiligen Länge zwischen 8 und 16 Millimetern und durch Freiräume zwischen 1 und 3 Millimetern voneinander getrennt, und die Spule enthält zwischen 20 und 40 Wicklungen aus einem Draht, dessen Durchmesser zwischen 8 und 16 zehntel Millimetern liegt.

## Claims

1. A self-inductance coil intended for injecting a low-frequency current into a cable of a television distribution system, which coil comprises a winding arranged on a cylinder made of a molded plastic material containing a straight magnetic core, **characterized in that** said magnetic core is formed by a plurality of ferrite cylinders (4, 5, 6) confined in the cylinder of a plastic material (3) and disposed in line with one another and held in place by being molded in the plastic material of the cylinder, with a spacing between each of them.

2. An self-inductance coil as claimed in Claim 1, **characterized in that** the number of ferrite cylinders is three.

3. A self-inductance coil as claimed in Claim 1, **characterized in that** the cylinder of a molded plastic material has a helical groove (7) in its outer surface.

4. A self-inductance coil as claimed in any one of the Claims 1 to 3, **characterized in that**, with the self-inductance coil being intended for blocking signals of a frequency between 5 MHz and over 1 GHz while allowing the passage of 50 Hz currents of approximately ten amperes, the core is made of three ferrite cylinders of a material called "ferroxcube 4B1" and of a diameter of between 7 and 13 millimeters, the cylinders having a length of between 8 and 16 millimeters and being separated from one another by spacings of between 1 and 3 millimeters each, and the winding has a number of turns between 20 and 40, wound from a wire whose diameter is between 8 and 16 tenths of a millimeter.
